# FASCICULE DE BREVET EUROPEEN

(11) **EP 0 058 628 B1**
(45) Date de publication et mention de la délivrance du brevet: **20.12.1989**
(21) Numéro de dépôt: 82450003.7
(22) Date de dépôt: 12.02.1982
(51) Int. Cl.: F25B 39/00, F28D 7/12, F28F 13/18, F28F 13/04

(54) **Echangeur de chaleur à structure capillaire pour machines frigorifiques et/ou pompes à chaleur**
Wärmeaustauscher mit einer Kapillarstruktur für Kältemaschinen und/oder für Wärmepumpen
Heat exchanger with capillary structure for refrigerating machines and/or heat pumps

(30) Priorité: 13.02.1981 FR 8103033
(43) Date de publication de la demande: 25.08.1982
(73) Titulaire: Aragou, Yvan, F-77410 Claye Souilly (FR)
(72) Inventeur: Aragou, Yvan, F-77410 Claye Souilly (FR)
(74) Mandataire: Bouju, André

(56) Documents cités:
- DE-A- 2 552 459
- FR-A- 990 531
- FR-A- 2 280 872
- GB-A- 308 966
- US-A- 2 517 654
- US-A- 2 565 221
- US-A- 2 702 460
- US-A- 3 498 369
- US-A- 3 521 708
- US-A- 3 554 183
- US-A- 3 576 210
- US-A- 3 786 861
- US-A- 3 921 710
- US-A- 4 018 269

## Description

La présente invention concerne les échangeurs de chaleur utilisant l'énergie fournie lors du changement de phase liquide/vapeur ou vapeur/ liquide de certains fluides et, plus particulièrement, ceux utilisés dans les machines frigorifiques et/ou pompes à chaleur.

Dans les machines de ce type, les échangeurs de chaleur sont ou bien construits et dimensionnés en vue de jouer un rôle spécifique prédéterminé, soit comme évaporateur, soit comme condenseur, ou bien réalisés de façon à servir aussi bien d'évaporateur que de condenseur.

Dans le cas où l'échangeur de chaleur est conçu pour être employé exclusivement comme évaporateur, il est sous-utilisé du fait qu'il n'est rempli qu'à moitié de liquide en général et aux ²/₃ au maximum, afin d'éviter des «coups de liquide» au compresseur.

Les ^{Z}/3 seulement, voire la moitié, de la surface d'échange de l'évaporateur lorsque le débit de fluide diminue, sont donc utilisés. En outre, du fait que l'échange se fait au niveau de surfaces froides réduites, la formation de givre est favorisée dans le cas des évaporateurs à air ce qui nuit bien entendu au rendement.

Dans le cas des condenseurs conçus essentiellement comme tels, il faut, pour des raisons technologiques, que les vapeurs arrivant au condenseur soient complètement condensées à la sortie. Il en résulte un surdimensionnement augmentant des coûts de revient de ces échangeurs.

Enfin, actuellement, l'utilisation de machines frigorifiques réversibles oblige à réaliser des échangeurs qui soient un compromis entre évaporateur et condenseur, puisque devant fonctionner aussi bien en évaporateur qu'en condenseur, et qui, de ce fait, outre les inconvénients des échangeurs spécifiques rappelés ci-dessus, ont un mauvais rendement.

Afin d'améliorer les rendements d'échange thermique, on a déjà imaginé de tapisser d'une structure capillaire la paroi interne des tubes échangeurs en vue d'améliorer la répartition de la phase liquide sur la paroi interne des tubes.

On connaît en particulier d'après le FR-A 990 531, conformément au préambule de la revendication 1, un échangeur de chaleur pour machines frigorifiques et/ou pompes à chaleur, comprenant un réseau tubulaire d'échange de chaleur qui comprend des tubes échangeurs dans lesquels, en service, un mélange de fluide frigorigène et d'huile de lubrification entre par une extrémité et sort par l'autre extrémité, une structure capillaire étant appliquée contre la paroi interne de certains au moins de ces tubes échangeurs par des moyens perméables.

La structure capillaire a pour but de mouiller complètement les parois des tubes même dans le cas le plus fréquent où les tubes ne sont pas pleins de liquide.

Selon le FR-A 990 531 la structure capillaire est une toile métallique appliquée contre la paroi interne du tube échangeur par une boudin de corde à piano.

Il a été constaté selon l'invention qu'une telle structure piège l'huile de lubrification contenue dans le mélange. Ceci a le double inconvénient de priver le compresseur de cette huile et de réduire l'efficacité des échangeurs thermiques.

Le but de la présente invention est de pallier simultanément ces deux inconvénients majeurs en proposant une nouvelle structure capillaire pour échangeurs de chaleur permettant les échanges thermiques sur toute la surface utile des échangeurs avec un rendement sensiblement accru, tout en n'entravant pas la circulation d'huile de lubrification.

Suivant l'invention, ce but est atteint dès lors que la structure capillaire est constituée par un jeu de fibres libres et lisses en matériau approprié, sensiblement rectilignes et parallèles à l'axe des tubes échangeurs concernés, réparties régulièrement en anneaux et plaquées sur toute la longueur contre la paroi desdits tubes.

Grâce à cette disposition, l'effet de capillarité de long de la paroi des tubes est maintenu, mais, au lieu d'être sensiblement immobile, le liquide concerné par cette capillarité se déplace longitudinalement dans le tube entre les fibres. De déplacement concerne également l'huile qui ne trouve aucun obstacle lui permettant de stationner. Ce déplacement est permis d'une part par la disposition longitudinale des fibres, et d'autre part par la perméabilité des moyens appliquant les fibres contre la paroi interne des tubes. Grâce à cette perméabilité, le courant dans la partie centrale des tubes a une action d'entraînement dans le même sens sur le fluide capillaire. Selon le FR-A 990 531, la corde à piano assure certes une perméabilité entre l'espace capillaire et le courant central, mais cette perméabilité ne permet selon le document antérieur aucun entraînement dans l'espace capillaire.

On connaît certes d'après le US-A 4 018 269 un appareil appelé «caloduc», à propos duquel il est signalé que les fibres longitudinales sont des moyens de capillarité plus avantageux que les tissus car permettant un écoulement plus facile. Dans un caloduc, un fluide frigorigène se vaporise à une extrémité, forme dans le tube un courant central de vapeur vers l'autre extrémité, se condense et cède de la chaleur à cette autre extrémité, après quoi il retourne à la première extrémité par la structure capillaire disposée de manière périphérique.

Ainsi, la chaleur latente de vaporisation emmagasinée par le fluide à l'une des extrémités est restituée par celui-ci à l'autre extrémité. En ce sens, un caloduc est bien un échangeur de chaleur.

Cependant, l'échange de chaleur a lieu dans le sens longitudinal, c'est-à-dire d'une extrémité à l'autre du tube. Entre ses deux extrémités, le caloduc est essentiellement adiabatique. En d'autres termes, les fibres prévues selon le US-A 4 018 269 ont purement et simplement un rôle de transport du fluide et n'assurent aucun échange. S'agissant de transporter un fluide, il est tout à fait clair que la structure capillaire doit offrir la plus petite résistance possible au déplacement du liquide. Dès lors, il est naturel que le US-A 4 018 269 préconise des fibres longitudinales plutôt qu'un tissu.

Contrairement à tout cela, l'invention vise un échangeur de chaleur pour machines frigorifiques dans lequel le fluide entre par une extrémité des tubes échangeurs et sort par l'autre extrémité au lieu d'effectuer des cycles d'aller et retour dans le tube étanche d'un caloduc.

Dans de tels tubes échangeurs, la direction générale de l'échange thermique est radiale, c'est-à-dire que de la chaleur est échangée entre l'intérieur et l'extérieur du tube, et non pas entre deux milieux extérieurs par l'intermédiaire d'un élément de type caloduc.

Selon l'invention, les fibres permettent non seulement la circulation du fluide mais doivent en même temps assurer l'échange, c'est-à-dire:
- permettre au fluide de rester contre la paroi du tube;
- malgré cela permettre que le fluide ainsi retenu contre la paroi soit en communication avec le courant central pour qu'il puisse y avoir changement de phase entre le courant central et le courant capillaire; et
- ne pas entraîner le fluide trop rapidement de façon que l'échange avec le milieu extérieur puisse avoir lieu.

D'autres particularités et avantages ressortiront encore de la description ci-après.

Aus dessins annexés, donnés à titre d'exemples non limitatifs:
- la figure 1 est une vue schématique en coupe d'un échangeur conforme à l'invention, pouvant fonctionner en évaporateur ou en condenseur;
- La figure 2 est une vue en coupe transversale d'un élément tubulaire de l'échangeur de la Fig. 1;
- La figure 3 représente une coupe longitudinale partielle d'un élément tubulaire de l'échangeur de la Fig. 1;
- La figure 4 est une vue en coupe partielle d'un mode de réalisation préféré d'une structure capillaire selon l'invention;
- La figure 5 représente une variante de réalisation du dispositif de la Fig. 4; et
- La figure 6 est une vue en coupe axiale d'un dispositif permettant la réalisation et la mise en place d'une structure capillaire suivant la Fig. 4 ou 5 associé à une tête d'extrusion du tubes dans laquelle est intégré ledit dispositif.

L'échangeur de la Fig. 1 comporte deux collecteur 1 et 2 reliés par un réseau de tubes 3 d'échange de chaleur, rectilignes parallèles et identiques, en matériau bon conducteur thermique tel que le cuivre par exemple.

Conformément à l'invention, tous les tubes 3 comportent une structure annulaire capillaire 4 sur toute leur longueur, de même que le collecteur de la phase liquide (collecteur 1 sur la Fig.) du fluide caloporteur (ou frigorigène).

Les Fig. 2 et 3 illustrent un mode de réalisation de ladite structure annulaire capillaire 4 suivant lequel cette structure est constituée par un certain nombre de fibres individuelles 5 identiques, lisses, rectilignes et de diamètre constant. Ces fibres sont libres entre elles tout en étant en contact les unes les autres et avec la paroi interne du tube (1 ou 3) et confinées dans un espace annulaire par tous moyens appropriés. La répartition des fibres 5 est uniforme, l'épaisseur de la couche annulaire étant dans une proportion déterminée par rapport au diamètre du tube afin d'avoir une circulation et un débit appropriés du fluide en phase liquide dans les conduits 1 et 3.

Les fibres 5 tapissent la paroi interne de ces derniers sur toute leur longueur utile et sont appliquées contre la paroi des tubes, par exemple à la manière connue, par un élément hélicoïdal 6 (Fig.3) formant ressort, engagé dans la partie centrale des tubes (3, 1).

Cet élément hélicoïdal 6 pourrait bien entendu être remplacé par tous autres organes susceptibles de plaquer les fibres 5 contre la paroi tels que des anneaux par exemple.

Les fibres 5 et les organes de maintien 6 sont en matériau métallique ou plastique, ou autre, compatible avec la nature du fluide circulant dans l'échangeur.

Le diamètre des fibres 5 peut varier dans la mesure où les espaces interstitiels entre fibres permettent d'obtenir l'effet de capillarité recherché pour le fluide caloporteur ou frigorigène considéré.

Les fibres 5 disposées dans le collecteur 1 assurent une répartition uniforme du liquide vers les tubes échangeurs 3 cependant que les fibres 5 de ces derniers permettent au liquide de «mouiller» absolument toute la surface utile des tubes 3 et assurent donc un échange thermique maximal entre le fluide en phase liquide en contact avec la paroi interne des tubes 3 et le fluide extérieur.

D'autre part, du fait de la géométrie des espaces interstitiels aussi bien entre fibres 5 qu'entre celles-ci et la paroi interne des tubes 3 et de l'absence d'obstacle transversal à l'écoulement axial de l'huile de lubrification celle-ci n'est pas retenue et peut s'écouler librement.

Le compresseur du système ne risque donc pas de manquer d'huile.

Lorsque le fluide de travail arrive en phase liquide en 1 et repart en phase gazeuse en 2, l'échangeur travaille en évaporateur et refroidit le fluide (par exemple de l'air) circulant en 7 entre les tubes 3.

Le fluide circulant dans les tubes 3 est alors appelé frigorigène.

Si, au contraire, le fluide de travail arrive en phase gazeuse en 2 et repart par 1 en phase liquide, le fluide est caloporteur et cède une partie de ses calories au fluide circulant en 7. Lorsque ce dernier est de l'air, on peut avantageusement munir extérieurement les tubes 3 d'ailettes en aluminium ou autre matériau bon conducteur de la chaleur. L'échangeur travaille alors en condenseur.

La phase liquide se répartit sur les tubes 3 au fur et à mesure qu'elle se forme et est évacuée et la structure capillaire 4 assure ainsi une bonne répartition de la température et améliore d'autant les échanges thermiques.

Ainsi, un échangeur tel que celui de la Fig. 1 travaillant en évaporateur a une efficacité bien supérieure à celle des évaporateurs traditionnels dont le remplissage des tubes d'échange en phase liquide est de l'ordre habituellement de la moitié et au maximum des ^{z}/3 alors que, grâce à la structure capillaire 4 selon l'invention dans l'évaporateur agencé suivant la Fig. 1, toute la surface interne des tubes d'échange 3 est en contact avec la phase liquide, de manière uniforme, grâce à l'effet de mèche capillaire.

On supprime donc, en outre, dans le cas où le fluide circulant en 7 est de l'air, l'apparition prématurée de points froids engendrant la formation de givre sur les tubes 3. Il a été ainsi constaté qu'avec un évaporateur selon l'invention, la formation de givre n'apparaissait que pour une température de l'air circulant en 7 inférieure de 4 à 5°C à celle à laquelle apparaît le givre habituellement sur les évaporateurs classiques.

L'échangeur représenté sur la Fig. 1 fonctionnant indifféremment en évaporateur ou en condenseur, améliore le coefficient de performance des machines réversibles dans des proportions substantielles (de l'ordre de 30 à 40%).

Bien entendu, l'invention n'est pas limitée au mode de réalisation représenté et décrit ci-dessus mais en couvre au contraire toutes les variantes, notamment celles concernant la nature du matériau constitutif des fibres 5, leur dimensionnement, leur distribution le long de la paroi interne des organes tubulaires d'échange et collecteurs de la phase liquide de fluide de travail ainsi que les moyens pour plaquer ou contenir lesdites fibres contre la paroi interne desdits organes tubulaires.

La nappe de fibres 5 peut ne comporter qu'une seule couche de fibres plus ou moins parallèles à l'axe du tube et jointive ou non.

La Fig. 4 représente un mode de réalisation particulièrement intéressant par sa simplicité et son efficacité. Sur cette Fig., on a représenté une nappe de fibres 5 constituée d'une seule couche de fibres parallèles et non jointives, ladite nappe étant plaquée contre la paroi interne du tube 3 par un système élastique constitué par une nappe de fils 17 d'acier à ressort (ou matériau susceptible de présenter les mêmes caractéristiques d'élasticité). Les fils 17 sont parallèles, non jointifs et enroulés en hélice.

Les fibres 5 sont d'axe sensiblement parallèle à l'axe du tube 3 cependant que les fils 17 forment avec les fibres 5 un angle aigu plus ou moins important.

L'hélice réalisée par les fils 17 ne comporte pas un fil unique mais plusieurs en parallèle, le faisceau de fils étant enroulé en hélice. On peut donc faire varier facilement l'inclinaison entre les fibres 5 et les fils 17 tout en ayant un réseau serré de fils 17 en contact en de nombreux points avec la nappe de fibres 5.

Il est à noter que par un dimensionnement et une distribution appropriés des fils 17, la nappe élastique constituée de ces fils augmente les effets de capillarité procurés par la structure capillaire 5.

La Fig. 5 illustre une variante suivant laquelle la paroi interne du tube 4 n'est plus lisse mais striée, rainurée ou cannelée. A cet effet, on réalise par tous moyens appropriés des stries 18 ou analogues, parallèles à l'axe du tube 3 et de préférence à section en forme générale de V largement évasé. Ces creux 18 sont chargés de faciliter le positionnement correct des fibres 5 étant entendu que la profondeur de ces stries ou analogues est inférieure au rayon des fibres 5 lesquelles sont maintenues en place par un système élastique identique à celui de la Fig. 4 ou différent.

Par ailleurs, la structure capillaire peut être constituée de deux couches de fibres 5 de caractéristiques dimensionnelles identiques ou non, parallèles et non jointives, les fibres de l'une des couches étant inclinées par rapport aux fibres de l'autre couche et l'ensemble de cette structure étant plaqué contre le tube par un système élastique identique ou non à celui de la Fig. 4.

Il est à noter que l'une des couches peut comporter des fibres parallèles à l'axe du tube, cette couche étant, soit en contact avec la paroi interne du tube, soit en contact avec ledit système élastique (côté vapeur).

La Fig. 6 illustre un procédé pour la réalisation d'une structure capillaire suivant la Fig. 4 et son insertion dans un tube en aluminium ou alliage léger réalisé par extrusion. Sur un mandrin cylindrique 19 est enroulé en hélice une nappe 20 de fils à ressort ou analogue, en acier par exemple. Les fils 21 de cette nappe forment des spires jointives sur le mandrin 19.

La nappe 20 est enveloppée d'une nappe 22 de fibres lisses libres 5 parallèles à l'axe du mandrin 19. Les fibres 5 sont régulièrement réparties en une seule couche autour de la nappe en hélice 20.

Les nappes 20 et 22 au débouché du mandrin 19 sont guidées et maintenues en forme par un manchon cylindrique 23 dans le prolongement du mandrin 19 et intégré dans une tête d'extrusion 24 coaxialement à l'orifice annulaire 25 d'extrusion d'un tube 3 par exemple en aluminium, ledit orifice 25 étant délimité entre le manchon 23 et la filière 26.

Au fur et à mesure que se forme le tube 3 il est muni intérieurement automatiquement de la nappe capillaire 22 et de la nappe élastique de maintien 20, les nappes 20 et 22 étant formées en continu et introduites dans le tube 3 à la même vitesse de défilement.

A la sortie du manchon 23, les nappes 20 et 22 se dilatent radialement sous l'action élastique des fils à ressort 21 et se plaquenf contre la paroi interne du tube 3.

Le tube ainsi équipé est conforme à ce qui est représenté à la Fig. 4.

La tube 3 peut comporter intérieurement des stries telles que 18 (Fig. 5) réalisées au cours de l'extrusion.

Le tube 3 peut, bien entendu, être obtenu d'une autre manière, par exemple par roulage d'une plaque plane puis soudage ou à partir d'une bande enroulée en hélice sur un mandrin, ces deux techniques étant parfaitement connues.

## Revendications

1. Echangeur de chaleur pour machines frigorifiques et/ou pompes à chaleur, comprenant un réseau tubulaire d'échange de chaleur qui comprend des tubes échangeurs (3) dans lesquels en service un mélange de fluide frigorigène et d'huile de lubrification entre par une extrémité et sort par l'autre extrémité, une structure capillaire (4) étant appliquée contre la paroi interne de ces tubes échangeurs (3) par des moyens (6) perméables, caractérisé en ce que ladite structure capillaire (4) est constituée par un jeu de fibres libres et lisses (5) en matériau approprié, sensiblement rectilignes et parallèles à l'axe des tubes échangeurs (3), réparties régulièrement en anneau et plaquées sur toute leur longueur contre la paroi desdits tubes (3).

2. Echangeur suivant la revendication 1, caractérisé en ce que lesdites fibres (5) sont réparties en une seule couche de fibres non jointives.

3. Echangeur suivant la revendication 1 ou 2, caractérisé en ce que la paroi interne des tubes échangeurs (3) comporte des stries, rainures ou cannelures longitudinales servant de logement aux fibres de la structure capillaire, la profondeur des stries ou analogues étant sensiblement inférieure au rayon des fibres.

4. Echangeur suivant la revendication 3, caractérisé en ce que les stries ou analogues ont une section en forme générale de V évasé.

5. Echangeur suivant la revendication 1, caractérisé en ce que lesdites fibres (5) sont réparties en une première couche de fibres non jointives sensiblement parallèles à l'axe des tubes échangeurs et en une seconde couche de fibres non jointives parallèles et enroulées en hélice à grand pas et plaquées contre la première couche, la paroi interne des tubes échangeurs étant en contact direct avec la première couche.

6. Echangeur suivant l'une des revendications 1 à 5, caractérisé en ce que lesdits moyens pour appliquer la structure capillaire contre la paroi interne des tubes échangeurs sont constitués par une nappe de fils à ressort ou analogues, parallèles, non jointifs, enroulés en hélice.

7. Echangeur suivant l'une des revendications 1 à 6, caractérisé en ce que le réseau d'échange de chaleur comporte plusieurs tubes rectilignes parallèles reliés à un collecteur (1) de la phase liquide commun, rectiligne et également muni intérieurement de ladite structure capillaire à fibres libres (5), un tel échangeur étant susceptible de fonctionner aussi bien en évaporateur qu'en condenseur.

## Claims

1. A heat-exchanger for refrigerating machines and/or heat pumps, comprising a heat-exchanging tubular network which comprises heat-exchanging tubes (3) in which, in use, a mixture of refrigerant fluid and lubricating oil is taken in through one end and discharged through the other end, a capillar structure (4) being applied against the inner wall of said heat-exchanging tubes (3) by permeable means (6), characterized in that said capillar structure (4) is comprised of a series of substantially rectilinear free and smooth fibers (5) of a suitable material, arranged substantially parallel to the axis of the heat-exchanging tubes (3), said fibers being regularly distributed in an annular array and applied along their whole length against the wall of said tubes (3).

2. A heat-exchanger according to claim 1, characterized in that said fibers (5) are arranged in a single layer of non-adjoining fibers.

3. A heat-exchanger according to claim 1 or 2, characterized in that the inner wall of the heat-exchanging tubes (3) is provided with longitudinal grooves or splines or the like accomodating the fibers of said capillar structure, the depth of said grooves or the like being substantially less than the radius of said fibers.

4. A heat-exchanger according to claim 3, characterized in that said grooves or the like are of spread V-shaped section.

5. A heat-exchanger according to claim 1, characterized in that said fibers (5) are arranged in a first layer of non-adjoining fibers extending substantially parallel to the axis of the heat-exchanging tubes and in a second layer of parallel non-adjoining fibers which are wound into a large pitch coil and pressed against the first layer, the inner wall of the heat-exchanging tubes being in direct contact with the first layer.

6. A heat-exchanger according to one of claims 1-5, characterized in that said means for urging the capillar structure against the inner wall of said heat-exchanging tubes are comprised of a layer of spring wires or the like which are parallel, non-adjoining and wound into a coil.

7. A heat-exchanger according to one of claims 1-6, characterized in that the heat-exchanging network comprises a plurality of parallel rectilinear tubes connected to a common header (1) for the liquid phase, said header being rectilinear and also provided therein with said capillar structure having free fibers (5), such an exchanger being operable as an evaporator and as a condenser.

## Patentansprüche

1. Wärmetauscher für Kältemaschinen und/oder Wärmepumpen mit einem Wärmetauscher-Rohrleitungsnetz, das Tauscherrohre (3) aufweist, in die im Betrieb eine Mischung aus einem flüssigen Kältemittel und Schmieröl an einem Ende eintritt und aus einem anderen Ende austritt, wobei durchlässige Mittel eine Kapillarstruktur (4) gegen die Innenwand der Tauscherrohre (3) hält, dadurch gekennzeichnet, daß die Kapillarstruktur (4) durch einen Satz freier und glatter Fasern (5) aus einem geeigneten Material gebildet ist, die im wesentlichen gerade und parallel zur Achse der Tauscherrohre (3) verlaufen, gleichmäßig auf einem Kreis verteilt sind und auf ihrer gesamten Länge gegen die Innenwand der Tauscherrohre (3) gedrückt werden.

2. Wärmetauscher nach Anspruch 1, dadurch gekennzeichnet, daß die Fasern (5) in einer einzigen Lage von nicht miteinanderverbundenen Fasern verteilt sind.

3. Wärmetauscher nach Anspruch 1 oder 2, dadurch gekennzeichnet, daß die Innenwand der Tauscherrohre (3) longitudinale Rillen, Nuten oder Riefen aufweisen, die zur Aufnahme der Fasern der Kapillarstruktur dienen und deren Tiefe deutlich kleiner als der Durchmesser der Fasern ist.

4. Wärmetauscher nach Anspruch 3, dadurch gekennzeichnet, daß die Rillen o.ä. im Schnitt die generelle Form eines sich nach oben verbreiternden V aufweisen.

5. Wärmetauscher nach Anspruch 1, dadurch gekennzeichnet, daß die Fasern (5) in einer ersten Schicht von nicht miteinanderverbundenen und im wesentlichen parallel zur Achse der Tauscherrohre verlaufenden Fasern und in einer zweiten Schicht von parallelen, nicht miteinanderverbundenen und zu einer Schraubenlinie mit einer großen Steigung gewickelten Fasern, die gegen die erste Schicht gedrückt werden, verteilt sind und daß die Innenwand der Tauscherrohre im direkten Kontakt mit der ersten Schicht ist.

6. Wärmetauscher nach einem der Ansprüche 1 bis 5, dadurch gekennzeichnet, daß die Mittel zum Halten der Kapillarstruktur gegen die Innenwand der Tauscherrohre durch eine Schicht von parallelen, nicht miteinanderverbundenen und zu einer Schraubenlinie gewickelten Federdrähten o. ä. gebildet sind.

7. Wärmetauscher nach einem der Ansprüche 1 bis 6, dadurch gekennzeichnet, daß das Wärmetauschernetzwerk eine Mehrzahl gradliniger, paralleler Rohre enthält, die mit einem gemeinsamen Kollektor (1) für eine flüssige Phase verbunden sind, der gradlinig ausgebildet und innen mit der genannten Kapillarstruktur aus freien Fasern (5) ausgestattet ist, wobei ein derartiger Wärmetauscher sowohl als Verdampfer als auch als Kondensor arbeiten kann.
